# FASCICULE DE BREVET EUROPEEN

(11) **EP 0 871 194 B1**
(45) Date de publication et mention de la délivrance du brevet: **28.07.1999**
(21) Numéro de dépôt: 97440034.3
(22) Date de dépôt: 09.04.1997
(51) Int. Cl.: H01H 71/16

(54) **Bilame usinée**
Bearbeitetes Bimetall
Machined bimetal

(43) Date de publication de la demande: 14.10.1998
(73) Titulaire: HAGER ELECTRO S.A., F-67210 Obernai (FR)
(72) Inventeur: Gancel, Etienne, 25660 Morre (FR)
(74) Mandataire: Littolff, Denis

(56) Documents cités:
- DE-C- 612 598

## Description

La présente invention concerne principalement une bilame thermique à haut rendement, c'est à dire notamment utilisable dans des applications dans lesquelles l'effet mécanique résultant de l'accroissement de température n'est pas suffisant avec des bilames traditionnelles traversées par un courant donné.

Dans la plupart des cas, l'effet thermique à l'origine de l'utilisation des bilames ne provient en effet pas des variations de la température ambiante, mais est provoqué artificiellement, principalement par effet Joule. Celui-ci peut être direct, comme mentionné ci-dessus, ou indirect, obtenu à l'aide d'un élément résistif chauffant électriquement isolé de la bilame et lui transmettant une chaleur additionnelle. Ces éléments résistifs additionnels sont précisément utilisé lorsque l'effet mécanique dû à l'effet Joule direct n'est pas suffisant.

Bien que la bilame de l'invention soit par nature utilisable dans toutes les applications actuelles des bilames, on se référera dans la suite de la description à leur utilisation dans des disjoncteurs, à titre d'exemple préférentiel et pour étayer la discussion.

Dans ce cadre, les éléments bimétalliques précités provoquent le déclenchement dit thermique du disjoncteur en cas de surcharge dans la ligne protégée. La bilame est intégrée au circuit, traversant le disjoncteur, et agit, par sa déformation, sur un mécanisme à déclenchement qui commande l'ouverture du contact mobile, et par suite, l'ouverture du circuit électrique traversant le disjoncteur et la ligne qu'il protège.

La bilame est donc parcourue par le courant traversant le disjoncteur, et constitue un élément résistif que la chaleur résultant de l'effet Joule contribue principalement à déformer. Lorsque la surcharge atteint une valeur supérieure au courant nominal pour lequel le disjoncteur est prévu, l'énergie calorifique provenant de l'effet Joule devient suffisante pour que l'énergie mécanique obtenue par la déformation de la bilame suffise à provoquer le déclenchement, à partir du déplacement de son extrémité libre.

Après un premier contact avec le mécanisme à déclenchement, la bilame emmagasine en fait de l'énergie jusqu'à ce qu'elle puisse faire pivoter le déclencheur. L'effort nécessaire au déclenchement n'est pas très élevé, mais il suppose cependant une certaine raideur de l'élément bimétallique. Un problème se pose cependant lorsque le calibrage en intensité de l'appareil est faible, en pratique approximativement au-dessous de 10 A.

Dans ce cas, pour obtenir un échauffement correct de l'élément au cours du passage du courant, il est nécessaire que son impédance soit importante. Outre le choix des matériaux composant l'élément bimétallique, ceci peut également être obtenu en influant sur les paramètres géométriques tels que la section ou la longueur de la lame, puisque l'impédance résistive obéit à la formule suivante :$\text{(1) R = ρ} \frac{\text{l}}{\text{S}}$

Une augmentation de ladite impédance revient par exemple à augmenter la longueur de la bilame, où à en diminuer la section. Ces évolutions géométriques ont toutefois pour inconvénient d'aller souvent de pair avec une diminution de la raideur, ce qui nuit au résultat recherché.

C'est la raison pour laquelle lorsque les caractéristiques mécaniques nécessaires au fonctionnement précité ne pouvaient plus être atteintes par passage direct du courant, on a jusqu'ici eu recours au chauffage indirect, basé sur l'existence d'un autre élément résistif.

L'élément bimétallique est alors dimensionné pour garantir une raideur suffisante, et il est chauffé à la température requise grâce à l'apport de chaleur procuré par ledit élément résistif indépendant, isolé électriquement de la bilame.

Cette configuration présente cependant des inconvénients, dont les deux plus importants sont qu'il est d'une part difficile de maîtriser la constance du couplage thermique entre l'élément résistif de chauffage et la lame bimétallique, et que l'ajout de l'élément résistif conduit d'autre part à un surcoût global non négligeable.

La solution proposée par la présente invention permet le fonctionnement avec des courants inférieurs à 10 A, sans chauffage résistif additionnel, la bilame proposée présentant cependant une raideur suffisante pour assurer par exemple le déclenchement du disjoncteur.

De manière plus générale, l'un des objectifs des bilames de l'invention est de garantir un effet mécanique comparable à celui que l'on obtient classiquement avec des bilames de dimensions sensiblement identiques, malgré un courant nominal d'utilisation inférieur.

Un autre objectif de l'invention est de simplifier la construction des disjoncteurs ou autres dispositifs jusqu'ici dotés de dispositifs résistifs additionnels, et d'harmoniser par conséquent la construction des gammes.

Un objectif encore est de réduire les coûts de ces appareils en supprimant ledit dispositif résistif et en éliminant du même coup le problème du couplage thermique.

Le fondement de la présente invention réside dans une diminution de la section, qui permet comme on l'a vu d'augmenter l'impédance de la bilame et par conséquent de compenser la baisse de l'intensité du courant dans la puissance calorifique fournie par effet Joule. Cette dernière obéit en effet à la formule :${\text{(2) P = RI}}^{\text{2}}$
R étant la résistance de la bilame exprimée en Ohm (Ω).
I étant l'intensité du courant traversant la bilame, exprimée en ampères (A).

Les égalités (1) et (2), combinées, conduisent à l'égalité suivante :$\text{(3) P = ρ} \frac{\text{l}}{\text{S}} {\text{I}}^{\text{2}}$ où ρ est la résistivité de la bilame, I sa longueur et S sa section.

Cette puissance calorifique provoque, plus ou moins rapidement, une déformation de la bilame qui l'amène au contact du mécanisme à déclenchement, dans un premier temps, puis un déséquilibre des tensions internes, dans un deuxième temps, dont la résultante s'oppose à la résistance au déverrouillage de ce mécanisme, jusqu'à la dépasser et provoquer le déverrouillage. Cette capacité à s'opposer à la résistance de déverrouillage est caractérisée, entre autres, par le moment d'inertie de la section de la bilame.$\text{Iz =} \frac{{\text{be}}^{\text{3}}}{\text{12}}$ pour un bilame de section rectangulaire de largeur b et d'épaisseur e.

Les formes de bilames objets de la présente invention ont pour particularité d'offrir, à section équivalente, un moment d'inertie sensiblement plus élevé que celui obtenu avec une section rectangulaire, tout en limitant l'épaisseur afin de conserver une bonne aptitude à la déformation sous l'effet Joule.

Lesdites bilames sont classiquement réalisées à partir de deux bandes de métaux à section sensiblement rectangulaire, présentant des coefficients de dilatation linéiques différents et accolés suivant un plan de joint dont la surface est d'allure parallèle aux côtés de la bilame présentant la plus grande surface, et sont caractérisées en ce que l'un desdits grands côtés comporte en section au moins une découpe se développant en direction dudit plan de joint.

En d'autres termes, la bande bimétallique comporte au moins un évidement pratiqué dans un de ses grands côtés plans, nécessairement creusée en direction de la surface d'accolement de deux métaux formant l'élément bimétallique.

De préférence, ladite découpe correspond à un enlèvement de matière pratiqué longitudinalement sur toute ou partie de la longueur de la bilame, de manière à former une gorge.

De préférence encore, ledit enlèvement de matière est réalisé par usinage sur une des grandes faces de la bilame.

Selon une possibilité, la bilame ne comporte qu'une seule découpe de section sensiblement rectangulaire, pratiquée centrée par rapport à l'axe d'un desdits grands côtés, de sorte que la section de la bilame présente une configuration en U.

Une variante consiste à réaliser des découpes parallèles, donnant une configuration crénelée à la section de la bilame. Lesdites découpes parallèles longitudinales peuvent être pratiquées au niveau des bords externes, et ne laisser subsister qu'une nervure centrale parallèle à l'axe principal de la bilame.

Il peut également y avoir au moins une découpe sur chacune des lames formant la bilame.

De multiples essais ont confirmé que les bilames traitées selon les indications précédentes présentent une raideur mécanique satisfaisante par rapport aux objectifs visés. Il est donc possible de les employer avec des disjoncteurs calibrés pour des courants nominaux plus faibles que ceux d'une construction similaire, n'utilisant pas les bilames objets du brevet, grâce à la diminution de section résultant des géométries précitées.

Les bilames de l'invention peuvent également équiper de multiples dispositifs commandés par des éléments bimétalliques et jusqu'ici limités à un seuil inférieur de courant nominal, ou nécessitant un organe résistif supplémentaire pour les courants inférieurs.

Selon une configuration possible, lorsque la bilame de l'invention est intégrée au sous-ensemble thermique d'un disjoncteur, elle est placée centralement dans ledit sous-ensemble, comportant une tôle conductrice de guidage d'arc connectée à l'une de ses extrémités, laquelle est également reliée à une borne de connexion du disjoncteur, l'autre extrémité de la bilame étant reliée au contact mobile dudit disjoncteur au moyen d'une tresse conductrice souple.

L'élargissement de la gamme des appareillages pouvant fonctionner avec une bilame simple, sans adjonction de résistance supplémentaire, représente un progrès considérable, car la fabrication de ces appareillages se trouve notoirement simplifiée, d'où un abaissement sensible des coûts de production.

Les bilames de l'invention, notamment dans leur version à section en U, sont très faciles à fabriquer, et leur prix de revient est sensiblement équivalent de celui des bilames connues jusqu'alors.

On va maintenant décrire l'invention plus en détail, en référence aux figures annexées, pour lesquelles :
- La figure 1 est une vue en perspective d'une bilame selon l'invention ;
- La figure 2 est une coupe de ladite bilame ;
- Les figures 3, 3bis et 3ter représentent, toujours en coupe, des variantes possibles ;
- La figure 4 montre une bilame intégrée à un disjoncteur ;
- La figure 5 représente un diagramme donnant la course de déverrouillage en fonction du temps ; et
- La figure 6 représente un diagramme donnant la force de déverrouillage, également en fonction du temps.

La figure 1 montre une configuration préférentielle d'une bilame (1) selon l'invention, avec une gorge (2) prismatique axiale laissant deux rebords axiaux (3 et 4) aux extrémités latérales de la bilame (1).

Cette configuration fonctionne de manière satisfaisante, ainsi que l'ont montré les essais effectués.

La section de la figure 2 reprend la configuration de la figure 1, la section montrant bien les deux lames accolées selon un plan de joint (5) parallèle aux grandes faces de la bilame.

La gorge (2) est de préférence réalisée par enlèvement de matière, par exemple par usinage. A titre d'exemples non limitatifs, le fraisage ou la rectification constituent des techniques d'usinage possibles.

La figure 3 montre une variante possible de la forme des figures 1 et 2, comportant un crénelage avec des poutrelles intermédiaires (3', 4') définissant de nouvelles gorges latérales (2', 2").

Les figures 3bis et 3ter montrent d'autres variantes, avec une nervure longitudinale centrale en 3bis, et une configuration pseudo symétrique en figure 3ter, les références (2', 3', 4') répondant sur la lame inférieure aux références (2, 3, 4) de la lame supérieure.

La condition de diminution de section s'accommode bien entendu d'un grand nombre de solutions qu'il n'est pas possible de décrire : nombres d'entre elles sont cependant théoriques, car elles grèveraient de manière déraisonnable le coût de fabrication. Ainsi, l'objectif est d'aboutir à des géométries satisfaisant aux conditions précitées, mais facilement fabricables.

La figure 4 montre l'intégration d'une bilame (1) selon l'invention à un disjoncteur (D) particulier. N'étant pas l'objet de l'invention, ledit disjoncteur ne sera bien entendu pas décrit en détail dans le cadre de cette description. Au niveau de l'une de ses extrémités, la bilame (1) est reliée via une tresse conductrice (10) à une borne de connexion (11) du disjoncteur (D).

Au voisinage de la borne du disjoncteur, une vis (14) accessible de l'extérieur du boîtier permet le réglage de la bilame (1). Celle-ci est reliée au niveau de son autre extrémité au contact mobile (15), également via une tresse conductrice (16).

Un entraîneur (17) a pour fonction d'actionner le déclencheur (18) en cas de surcharge dans le circuit protégé par le disjoncteur (D). Il coulisse à cet effet parallèlement à la base lorsqu'il est entraîné par la bilame (1). Cet entraîneur (17) comporte deux doigts d'extrémité au contact d'abord de la bilame (1), puis également du déclencheur (18) lorsqu'une surcharge survient.

Le déclencheur (18), lorsqu'il est attaqué par ledit entraîneur (17), fait disjoncter le disjoncteur (D).

Les figures 5 et 6 montrent l'allure de la course d'une bilame, ainsi que l'allure de la force exercée, en fonction du temps dans les deux cas.

En figure 5, le point A correspond à l'entrée en contact de la bilame (1) avec l'entraîneur (17), ce dernier étant au contact du déclencheur (18). C représente la course jusqu'à disjonction, le temps nécessaire étant référencé t1.

Après le premier contact, ladite bilame (1) emmagasine de l'énergie jusqu'à pouvoir faire pivoter le déclencheur (18). Ce dernier pivote et fait disjoncter le disjoncteur (D).

En figure 6, la valeur de la force de déverrouillage Fd correspond au point culminant de la courbe, lorsque la tangente est horizontale et que la pente s'inverse.

## Revendications

1. Bilame thermique (1) réalisée à partir de deux bandes de métaux à section sensiblement rectangulaire, présentant des coefficients de dilatation linéiques différents et accolées suivant un plan de joint (5, 6) dont la surface est d'allure parallèle aux côtés de la bilame (1) de la plus grande surface, caractérisée en ce que l'un desdits grands côtés comporte en section au moins une découpe (2) se développant en direction dudit plan de joint (5, 6).

2. Bilame thermique (1) selon la revendication 1, caractérisée en ce que ladite découpe (2) correspond à un enlèvement de matière pratiqué longitudinalement sur toute ou partie de la longueur de la bilame de manière à former une gorge.

3. Bilame thermique (1) selon la revendication précédente, caractérisée en ce que ledit enlèvement de matière est réalisé par usinage axial de l'un des grands côtés de la bilame.

4. Bilame thermique (1) selon l'une quelconque des revendications précédentes, caractérisée en ce qu'elle ne comporte qu'une seule découpe (2) de section sensiblement rectangulaire, pratiquée centrée par rapport à l'axe d'un desdits grands côtés, de sorte que la section de la bilame (1) présente une configuration en U.

5. Bilame thermique (1) selon l'une quelconque des revendications 1 à 3, caractérisée en ce qu'elle comporte des découpes parallèles (2, 2', 2"), donnant une configuration crénelée à la section de la bilame (1).

6. Bilame thermique (1) selon la revendication précédente, caractérisée en ce qu'elle comporte des découpes parallèles (2, 2') longitudinales externes laissant subsister au moins une nervure centrale parallèle à l'axe principal de la bilame.

7. Bilame thermique (1) selon l'une quelconque des revendications 1 à 3 et 5 à 6, caractérisée en ce qu'elle comporte au moins une découpe sur chacune des lames formant la bilame (1).

8. Bilame thermique (1) selon l'une quelconque des revendications précédentes, caractérisée en ce qu'elle est intégrée au sous-ensemble thermique d'un disjoncteur D, ledit sous-ensemble comportant une tôle (12) conductrice de guidage d'arc connectée à l'une des extrémités de ladite bilame (1), ladite extrémité étant également reliée à une borne de connexion (11) du disjoncteur D, l'autre extrémité de la bilame (1) étant reliée au contact mobile (15) dudit disjoncteur D au moyen d'une tresse conductrice souple (16).

## Patentansprüche

1. Thermobimetall (1), das aus zwei Metallstreifen mit im wesentlichen rechtwinkligem Querschnitt verwirklicht ist, die verschiedene Längenausdehnungskoeffizienten besitzen und längs einer Verbindungsebene (5, 6) verklebt sind, deren Oberfläche einen zu den Seiten mit der größten Fläche des Bimetalls (1) parallelen Verlauf besitzt, dadurch gekennzeichnet, daß eine der großen Seiten im Schnitt wenigstens einen Einschnitt (2) in Richtung zur Verbindungsebene (5, 6) aufweist.

2. Thermobimetall (1) nach Anspruch 1, dadurch gekennzeichnet, daß der Einschnitt (2) einer Materialabhebung entspricht, die in Längsrichtung über die gesamte Länge oder einen Teil der Länge des Bimetalls ausgespart ist, um eine Vertiefung zu bilden.

3. Thermobimetall (1) nach dem vorangehenden Anspruch, dadurch gekennzeichnet, daß die Materialabhebung durch axiale spanabhebende Formgebung einer der großen Seiten des Bimetalls verwirklicht ist.

4. Thermobimetall (1) nach irgendeinem der vorangehenden Ansprüche, dadurch gekennzeichnet, daß es nur einen einzigen Einschnitt (2) mit im wesentlichen rechtwinkligem Querschnitt besitzt, der in bezug auf die Achse einer der großen Seiten mittig ausgebildet ist, derart, daß der Querschnitt des Bimetalls (1) eine U-Konfiguration aufweist.

5. Thermobimetall (1) nach irgendeinem der Ansprüche 1 bis 3, dadurch gekennzeichnet, daß es parallele Einschnitte (2, 2', 2") enthält, die dem Querschnitt des Bimetalls (1) eine gerippte Konfiguration verleihen.

6. Thermobimetall (1) nach dem vorangehenden Anspruch, dadurch gekennzeichnet, daß es äußere, longitudinale, parallele Einschnitte (2, 2') aufweist, die wenigstens eine mittige Rippe bestehen lassen, die zur Hauptachse des Bimetalls parallel ist.

7. Thermobimetall (1) nach irgendeinem der Ansprüche 1 bis 3 und 5 bis 6, dadurch gekennzeichnet, daß es in jedem der das Bimetall (1) bildenden Plättchen wenigstens einen Einschnitt aufweist.

8. Thermobimetall (1) nach irgendeinem der vorangehenden Ansprüche, dadurch gekennzeichnet, daß es in eine Thermountereinheit eines Schaltautomaten D integriert ist, wobei die Untereinheit ein leitendes Lichtbogenführungsblech (12) enthält, das mit einem der Enden des Bimetalls (1) verbunden ist, wobei dieses Ende außerdem mit einem Verbindungsanschluß (11) des Schaltautomaten D verbunden ist, während das andere Ende des Bimetalls (1) mittels eines biegsamen leitenden Geflechts (16) mit dem beweglichen Kontakt (15) des Schaltautomaten D verbunden ist.

## Claims

1. Bimetallic strip (1) made from two strips of metal of largely rectangular cross-section with different coefficients of expansion joined together at a junction plane (5, 6) whose surface is parallel to the sides of the bimetallic strip with the greatest surface area, characterised by the fact that one of the two larger sides has a section with at least one channel (2) developing in the direction of the said plane (5, 6).

2. Bimetallic strip (1) according to Claim 1, characterised by the fact that the said channel (2) corresponds to a removal of material performed longitudinally over all or part of the length of the bimetallic strip so as to form a channel.

3. Bimetallic strip (1) according to the previous Claim, characterised by the fact that the said removal of material is done by axial machining of one of the large sides of the strip.

4. Bimetallic strip (1) according to any of the previous Claims, characterised by the fact that it incorporates a single channel (2) of mainly rectangular cross-section, executed in a centred fashion relative to the axis of one of the said large sides such that the bimetallic strip (1) exhibits a U-shaped cross-section.

5. Bimetallic strip (1) according to any of the previous Claims 1 to 3, characterised by the fact that it has parallel channels (2, 2', 2") giving the cross-section of the bimetallic strip a notched configuration.

6. Bimetallic strip (1) according to the previous Claim, characterised by the fact that it has external longitudinal parallel channels (2, 2') leaving at least one central rib parallel to the principal axis of the bimetallic strip.

7. Bimetallic strip (1) according to any of the previous Claims 1 to 3 and 5 to 6, characterised by the fact that it has at least one channel on each of the strips forming the bimetallic strip (1).

8. Bimetallic strip (1) according to any of the previous Claims, characterised by the fact that it is integrated into the thermal sub-assembly of a circuit breaker D, the said sub-assembly including an arc-guiding conducting metal piece (12) connected to one of the extremities of the said bimetallic strip, the said extremity being also connected to a connecting terminal (11) of the circuit breaker D, the other extremity of the bimetallic strip (1) being connected to the moving contact (15) of the said circuit breaker D by means of a flexible conducting strap (16).
